# DEMANDE DE BREVET EUROPEEN

(11) **EP 0 001 869 A1**
(43) Date de publication de la demande: **16.05.1979**
(21) Numéro de dépôt: 78200291.9
(22) Date de dépôt: 06.11.1978
(51) Int. Cl.: E04F 13/20

(54) **Dispositif de fixation de tissus muraux sans couture**

(30) Priorité: 08.11.1977 BE 860577
(71) Demandeur: Tombu, Gérard, F-02000 Saint-Quentin (FR)
(72) Inventeur: Tombu, Gérard, F-02000 Saint-Quentin (FR)
(74) Mandataire: Bockstael, Marius

(57) **Abrégé**

L'invention concerne un dispositif de fixation de tissus muraux sans couture, caractérisé en ce qu'il comprend un profilé présentant : une première partie (1) présentant deux faces parallèles opposées, l'une plane, dorsale (3). destinée à être appliquée sur la surface à recouvrir de tissu et l'autre, frontale (4), présentant une nervure d'accrochage recourbée (6); et une deuxième partie (2), solidaire de la première et saillant sur sa face frontale (4), cette deuxième partie comprenant une zone de pliage (5) située à une distance de ladite face frontale substantialellement égale à la hauteur de ladite nervure d'accrochage (6) ainsi qu'une nervure d'accrochage (7) destinée à coopérer avec cette dernière.

## Description

La présente invention concerne un dispositif de fixation de tissus muraux, respectivement nappes souples, sans couture.

On a déjà proposé différents types de tels dispositifs. Parmi ceux-ci, il faut signaler des dispositifs constitués par des profilés en matière plastique, les uns destinés à être solidarisés à la surface à recouvrir et les autres venant engréner avec les premiers nommés afin de tendre le tissu. On trouvera une description détaillée de dispositifs de ce genre, par exemple dans le brevet américain n° 3.833.046.

Si ces dispositifs connus ont apporté un progrès considérable dans le domaine de la pose de tissus muraux, leur utilisation est néanmoins, d'une façon générale, réservée aux spécialistes. L'une des raisons en est que le tissu doit être coupé à dimension, avant la pose, avec une précision assez grande.

La présente invention a pour but de fournir un dispositif du type mentionné, permettant une pose aisée par les particuliers, c'est-à-dire sans l'intervention de professionnels.

Un autre objet de l'invention est de réduire considérablement le nombre des éléments constitutifs du dispositif, de manière à alléger les frais d'approvisionnement et de conditionnement.

D'une manière générale, un dispositif selon l'invention comprend un profilé présentant : une première partie présentant deux faces parallèles opposées, l'une plane, dorsale, destinée à être appliquée sur la surface à recouvrir de tissu et l'autre, frontale, présentant une nervure d'accrochage recourbée; et une deuxième partie, solidaire de la première et saillant sur sa face frontale, cette deuxième partie comprenant une zone de pliage située à une distance de ladite face frontale substantiellement égale à la hauteur de ladite nervure d'accrochage ainsi qu'une nervure d'accrochage destinée à coopérer avec cette dernière.

Pour plus de clarté, l'invention est décrite ci-après avec référence aux dessins exemplatifs et non-restrictifs annexés, dans lesquels :
la figure 1 est une section droite d'une forme simple d'exécution d'un dispositif selon l'invention;
la figure 2 représente le dispositif de la figure 1 après mise sous tension du tissu;
la figure 3 représente une variante d'exécution;
la figure 4 représente une troisième variante d'exécution de l'invention;
la figure 5 représente le dispositif de la figure 4, après mise sous tension du tissu; et
la figure 6 représente une quatrième variante d'exécution.

Comme représenté, le dispositif selon l'invention comprend un profilé unique, comprenant une première partie 1 et une deuxième partie 2 mutuellement solidaires.

La partie 1 présente une face dorsale 3, destinée à être appliquée contre la surface à recouvrir de tissu, et une face frontale 4. La partie 2 s'étend à partir de ladite face 4 et elle comporte une zone de pliage 5 située à une distance de la face 4 sensiblement égale à la hauteur d'une nervure d'accrochage 6 prévue sur cette dernière.

La partie 2 comporte également une nervure d'accrochage 7, destinée à coopérer avec ladite nervure 6. La longueur totale de la partie 2 est au moins égale (et préférablement légèrement supérieure) à la distance du pied de cette dernière au bord de la partie 1 le plus proche de la nervure 6.

L'utilisation de ce dispositif est extrêmement simple. On fixe des longueurs adéquates du profilé sur la surface à recouvrir, selon le périmètre de celle-ci et, si nécessaire, le long des lignes de jonction des lés à utiliser.

Cette fixation peut s'effectuer de toute manière adéquate (collage, agrafage ...).

On fixe ensuite les bords opposés de chaque panneau de tissu à utiliser aux faces frontales 4 des profilés correspondants, de manière à recouvrir ceux-ci. Le cas échéant, on coupe alors le tissu excédentaire. On replie ensuite les parties 2 de manière à provoquer l'engagement mutuel des nervures 6 et 7 (figure 2).

Le basculement desdites parties 2 assure la mise sous tension du tissu.

La fixation du tissu aux profilés peut également s'effectuer de toute manière adéquate, telle que collage, agrafage etc...

Dans la variante selon la figure 3, la face frontale 4 est équipée en outre de deux saillies 8 et 9 recourbées l'une vers l'autre et formant entre elles un logement pour un jonc destiné à la fixation d'une sous-couche, par exemple d'un molleton.

Selon la variante des figures 4 et 5, le tissu se fixe sur la partie mobile 2 qui est pourvue à cet effet de deux saillies recourbées 10 et 11. Dans cet exemple également, la saillie 8 est intégrée à la partie 2.

Tant dans l'exemple de la figure 3 que dans celui des figures 4 et 5, les saillies 8 et 9 s'étendront avantageusement jusqu'à une distance de la face frontale 4 substantiellement égale à celle de la zone de pliage 5 à cette dernière, ceci afin d'offrir un appui à la partie 2 en ouverture maximum.

Dans l'exemple de la figure 6, un clapet 12 avec zone de pliage 13 et bec 14 fait partie intégrante de la partie 1 du profilé, vers ou en son bord supérieur (tel que vu sur le dessin). Ce bec est destiné à coopérer avec une saillie 15 prévue à cet effet sur la face frontale 4. Cette disposition remplace avantageusement le système à rainures courbées et jonc décrit ci-avant puisqu'il permet.d'économiser une pièce (le jonc).

Le bord inférieur de la partie 1 pourrait être similaire- ment équipé, comme indiqué en pointillé à la figure 6, dans le but de fixer une sous-couche.

On remarquera également que le dispositif susdécrit, étant entièrement recouvert de tissu, présente des champs totalement habillés ce qui, dans certains cas, est souhaitable du point de vue esthétique.

Le ou les clapets 12 peuvent avantageusement être équipés d'une rainure 16 faisant office de guide-lame lors du coupage éventuel du tissu.

La face frontale 4 pourrait présenter une ou plusieurs nervures longitudinales supplémentaires (voir 17, fig. 6), par exemple pour permettre la fixation - à la manière d'un jonc - d'un conducteur électrique.

Il est évident que de nombreuses modifications de forme peuvent être apportées aux exemples susdécrits, sans pour autant sortir du cadre de l'invention.

## Revendications

1.- Dispositif de fixation de tissus muraux sans couture, caractérisé en ce qu'il comprend un profilé présentant une première partie (1) présentant deux faces parallèles opposées, l'une plane, dorsale (3), destinée à être appliquée sur la surface à recouvrir de tissu et l'autre, frontale (4), présentant une nervure d'accrochage recourbée (6); et une deuxième partie (2), solidaire de la première et saillant sur sa face frontale, cette deuxième partie comprenant une zone de pliage (5) située à une distance de ladite face frontale substantiellement égale à la hauteur de ladite nervure d'accrochage (6) ainsi qu'une nervure d'accrochage (7) destinée à coopérer avec cette dernière.

2.- Dispositif selon la revendication 1, caractérisé en ce que la longueur de ladite deuxième partie (2), mesurée à partir de ladite surface frontale (4), est au moins égale à la distance entre le point de liaison desdites deux parties et le bord de la première partie le plus proche de sa nervure d'accrochage (6).

3.- Dispositif selon la revendication 1, caractérisé en ce que ladite face frontale (4) comporte en outre deux nervures (8, 9) recourbées l'une vers l'autre et situées de l'autre côté de ladite deuxième partie (2) par rapport à la nervure d'accrochage (6) de cette face frontale.

4.- Dispositif selon la revendication 3, caractérisé en ce que la hauteur desdites deux nervures recourbées (8, 9) par rapport à ladite face frontale (4) est substantiellement égale à la distance de ladite zone de pliage (5) à cette dernière.

5.- Dispositif selon la revendication 1, caractérisé en ce que ladite première partie (1) comporte, vers son bord le plus proche de sa nervure d'accrochage (6), un élément de verrouillage (12) repliable faisant saillie sur ladite face frontale (4) et destiné à coopérer avec une nervure çomplé- mentaire (15) prévue à cet effet sur cette dernière, le cas échéant sur sa nervure d'accrochage.

6.- Dispositif selon la revendication 5, caractérisé en ce qu'un deuxième élément de verrouillage (12') repliable avec nervure complémentaire correspondante (15') sont prévus vers l'autre bord de ladite première partie.

7.- Dispositif selon la revendication 1, caractérisé en ce que ladite face frontale (4) comporte au moins une saillie (17) destinée à retenir un conducteur électrique.
